# EUROPÄISCHE PATENTSCHRIFT

(11) **EP 1 156 383 B1**
(45) Veröffentlichungstag und Bekanntmachung des Hinweises auf die Patenterteilung: **07.11.2007**
(21) Anmeldenummer: 01110798.4
(22) Anmeldetag: 04.05.2001
(51) Int. Cl.: G03G 15/01

(54) **Verfahren zur Einstellung des Registers bei einer Mehrfarbendruckmaschine**
Method for adjusting registration in an colour printer
Méthode d'ajustement de registration dans une imprimante couleur

(30) Priorität: 17.05.2000 US 204892 P
(43) Veröffentlichungstag der Anmeldung: 21.11.2001
(73) Patentinhaber: Eastman Kodak Company, Rochester, New York 14650 (US)
(72) Erfinder: Dreher, Ingo, 24103 Kiel (DE); Peter, Karlheinz, Dr., 24113 Molfsee (DE); Metzler, Patrick, Dr., 66606 St. Wendel (DE)
(74) Vertreter: Weber, Etienne Nicolas

(56) Entgegenhaltungen:
- US-A- 5 523 823
- US-A- 5 742 867
- PATENT ABSTRACTS OF JAPAN Bd. 008, Nr. 271 (P-320), 12. Dezember 1984 (1984-12-12) & JP 59 137970 A (CANON KK), 8. August 1984 (1984-08-08)
- PATENT ABSTRACTS OF JAPAN Bd. 007, Nr. 134 (P-203), 11. Juni 1983 (1983-06-11) & JP 58 050558 A (CANON KK), 25. März 1983 (1983-03-25)

## Beschreibung

Die Erfindung betrifft ein Verfahren zur Einstellung des Registers bei einer Mehrfarbendruckmaschine mit mehreren Einrichtungen zur digitalen Erzeugung von Teilfarbenbildem, wobei bei Zuführung von Drucksubstraten einer anderen Sorte zur Korrektur der Registereinstellung die Erstellung und Zusammenfügung der Teilfarbenbilder gesteuert wird.

Der Druck farbiger Darstellungen, insbesondere farbiger Bilder, erfolgt dadurch, daß mehrere Teilfarbenbilder übereinander gedruckt werden. Dies sind in der Regel die Farben Gelb, Magenta und Zyan sowie Schwarz. Bei Bedarf kommen noch Sonderfarben hinzu. Durch das Übereinanderdrucken dieser Farben lassen sich alle Farbkombinationen erzielen, wobei die Qualität der Drucke wesentlich von dem registerhaltigen Übereinanderdrucken der Teilfarbenbilder abhängt. Bei digitalen, beispielsweise elektrostatischen Druckverfahren wird die Registerhaltigkeit des Übereinanderdruckens dadurch erzielt, daß die Bilderzeugungseinrichtungen derart gesteuert werden, daß die Teilfarbenbilder bei der Übertragung auf eine Drucksubstrat registerhaltig aufeinander treffen.

Ein Verfahren und eine Vorrichtung der eingangs genannten Art ist aus der US 5, 689, 757 bekannt. Dort wird gelehrt, bei Zuführung von Drucksubstraten einer anderen Sorte den Einfluß der Papierrauhigkeit auf das Register zu berücksichtigen. Dazu wird die Rauhigkeit eines Papiers, das bedruckt werden soll, erfaßt. Der Einfluß der Papierrauhigkeit auf das Register wird dann durch die Registersteuerung berücksichtigt, bevor das Papier dem Druckprozeß zugeführt wird.

Es hat sich gezeigt, daß die Beeinflussung der Registergenauigkeit durch einen Wechsel des Drucksubstrats auf diese Weise nur derart unzureichend erfaßt werden kann, daß eine hohe Druckqualität nicht erzielbar ist. Dies führt dazu, daß letztlich erst durch eine Korrektur, die auf der Auswertung des Druckergebnisses beruht, eine befriedigende Registergenauigkeit erzielt werden kann. Der Nachteil einer Registereinstellung durch Auswertung des Druckergebnisses, zum Beispiel mittels Registermarken, besteht jedoch darin, daß bei einer Änderung des Drucksubstrats durch einen Druckseitenwechsel eine Gegensteuerung immer erst für den nächsten Druck möglich ist, da die Auswirkung der Änderung einer Einflußgröße erst dann erfaßt wird, wenn sie bereits einen Registerfehler verursacht hat. Dadurch sind Probedrucke notwendig und es geht Zeit verloren, was bei kleinen Auflagen oder nur einem zu druckenden Exemplar unwirtschaftlich und daher nicht akzeptabel ist.

Der Stand der Technik (US5742867) weist eine Mehrfarbendruckmaschine auf wobei die Geschwindigkeit der Förderrollen zur Registersteuerung angepasst wird. Die Geschwindigkeit der Rollen wird auch angepasst in Abhängigkeit der Substratdicke welche manuell oder mit einem Sensor gemessen wird zur Vermeidung eines weiteren Registerfehlers.

Der Erfindung liegt daher die Aufgabe zugrunde, ein Verfahren der eingangs genannten Art derart auszubilden, daß bei einer Änderung des Drucksubstrats dem Einfluß dieser Änderung auf das Register in einem hohen Maß entgegengesteuert werden kann, bevor das Drucksubstrat dem Druckprozeß zugeführt wird.

Die Aufgabe wird bezüglich des Verfahrens erfindungsgemäß dadurch gelöst, daß bei einer Änderung der Drucksubstratdicke infolge eines Drucksubstratwechsels der Einfluß der Drucksubstratdicke auf das Register mittels vorhandener Einflußgrößen unmittelbar mit der Durchführung der Änderung berücksichtigt wird, entsprechend Anspruch 1.

Der Erfindung liegt die Erkenntnis zugrunde, daß bei einem Drucksubstratwechsel die entscheidende Einflußgröße bezüglich des Registers die Drucksubstratdicke ist. Dies rührt daher, daß die Bewegungen der teilbild- und substrattragenden Elemente durch Friktion miteinander verknüpft sind. Dabei wird durch einen Wechsel der Drucksubstratdicke der für das Übersetzungsverhältnis zwischen dem Drucksubstratträger und einem Zylinder entscheidende Radius verändert. Dieses sich verändernde Übersetzungsverhältnis beeinflußt das Register in wesentlich stärkerem Maß als die Papierrauhigkeit. Vor allem gibt es bezüglich des Einflusses der Drucksubstratdicke keine andere Möglichkeit als die Berücksichtigung bei der Erstellung und Zusammenfügung der Teilfarbenbilder. Dem Einfluß der Papierrauhigkeit kann dagegen auch auf andere Weise entgegengewirkt werden, insbesondere indem einem Schlupf durch geringere Kraftübertragung, die Oberflächenbeschaffenheit der teilbildtragenden Zylinder sowie die Beschaffenheit des Toners oder sonstiger die Kraftübertragung beeinflussender Materialien entgegengewirkt wird.

Durch die Berücksichtigung der Drucksubstratdicke wird die Beeinflussung des Registers durch einen Drucksubstratwechsel im wesentlichen erfaßt. Indem diese Einflußgröße auf das Register vor der Zuführung einer anderen Sorte von Drucksubstraten zum Druckprozeß bei der Einstellung des Registers berücksichtigt wird, ist es möglich, daß das Auftreten eines Registerfehlers von vornherein verhindert wird, so daß Probedrucke auf Drucksubstrate, beispielsweise mit Registermarken, in der Regel nicht erforderlich sind. Gerade bei Kleinauflagen oder Einzelexemplaren ist dies wirtschaftlich von Bedeutung, da Maschinenzeit und oftmals auch Drucksubstrate eingespart werden. Außerdem sind Probedrucke auf den Drucksubstratträger ohne Zuführung von Drucksubstraten zur Korrektur sonstiger Einflüsse auf das Register möglich, da der wesentliche Einfluß der Drucksubstrate durch die Erfassung ihrer Dicke berücksichtigt ist.

Durch die erfindungsgemäße Maßnahme kann eine Registereinstellung bekannter Art dahingehend optimiert werden, daß sie bei Druckseitenwechseln mit Drucksubstratwechseln nicht zuerst "aus dem Ruder läuft", um nachher wieder korrigiert zu werden, sondern die Registereinstellung bleibt im Bereich tolerierbarer Schwankungen, so daß mit einer anderen Sorte von Drucksubstraten ohne Unterbrechung weitergedruckt werden kann. Die Erfindung schließt dabei die zusätzliche Berücksichtigung anderer Einflußgrößen, wie der Papiersteifigkeit, des Tonerauftrags und auch der Papierrauhigkeit, nicht aus, soweit diese Einfluß auf das Register haben. Es spielt bei der erfindungsgemäßen Maßnahme auch keine Rolle, ob der Drucksubstratträger mit den Drucksubstraten zur Übertragung der Teilfarbenbilder unmittelbar mit den Bildzylindern zusammenwirkt oder ob Bildübertragungszylinder dazwischengeschaltet sind.

Eine Weiterbildung des Verfahrens sieht vor, daß bei einer Registerkorrektur infolge einer Änderung der Drucksubstratdicke der rückwirkende Einfluß der Drucksubstratdicke der vorangegangenen aber noch im Druckprozeß befindlichen Druckseite auf das Register der neuen, schon im Druckprozeß befindlichen Druckseite berücksichtigt wird. Dabei wird für jedes Druckwerk berücksichtigt, wenn das Übersetzungsverhältnis noch durch die Drucksubstrate der vorangegangenen Druckseite bestimmt wird, während bereits eine Bebilderung des Bildzylinders mit einem Teilfarbenbild der neuen Druckseite vorgenommen wird. Weiterhin wird berücksichtigt, wie dieser Wechsel der Drucksubstratdicken nacheinander an einem Druckwerk nach dem anderen stattfindet, also sozusagen "durch die Maschine läuft". Auf diese Weise ist die Registerhaltigkeit der Drucke bei einem Druckseitenwechsel noch besser gewährleistet. Die Druckmaschine kann ohne jegliche Unterbrechung auch dann weiterdrucken, wenn zwischen der Erstellung zweier Teilfarbenbilder der Druckseitenwechsel derart stattfindet, daß bereits das neue Teilfarbenbild erstellt wird, während das vorgehende Teilfarbenbild der vorigen Druckseite noch nicht oder noch nicht völlig auf das Drucksubstrat übertragen wurde. Die Registerhaltigkeit wird also in hohem Maße auch in diesem Überschneidungsbereich zweier Druckseiten gewährleistet und jegliche gegenseitige Beeinflussung wird kompensiert. Dadurch wird die Wirtschaftlichkeit der Druckmaschine wesentlich erhöht. Bezüglich der Vorrichtung wird dies dadurch erreicht, daß die mindestens eine Steuerung derart ausgebildet ist, daß sie bei einer Registerkorrektur infolge einer Änderung der Drucksubstratdicke den rückwirkenden Einfluß der Drucksubstratdicke der vorangegangenen, aber noch im Druckprozeß befindlichen Druckseite auf das Register der neuen, schon im Druckprozeß befindlichen Druckseite berücksichtigt.

Die Berücksichtigung der Einflußgrößen der Drucksubstratdicken kann aufgrund abgelegter Daten erfolgen. Die Erfassung einer Drucksubstratdickenänderung durch den Wechsel der Sorte von Drucksubstraten kann aufgrund einer manuellen Eingabe oder durch eine Messung der Dicken der Drucksubstrate vor ihrer Zuführung zum Druckprozeß erfolgen. Dabei können die Einflußgrößen selbst eingegeben werden oder es ist möglich, daß durch die Eingabe abgelegte Daten für die Registereinstellung aktiviert werden. Es ist auch möglich, daß die Berücksichtigung der Drucksubstratdicken aufgrund einer abgespeicherten Datei der Druckseiten stattfindet. Die Einflußgrößen können als abgelegte Daten hinterlegt sein, die verschiedenen Drucksubstratdicken oder verschiedenen Papiersorten zugeordnet sind.

Bezüglich der Vorrichtung kann vorgesehen sein, daß sie mit mindestens einem Speicher ausgestattet ist, der abgelegte Erfahrungswerte von Einflußgrößen verschiedener Drucksubstratdicken enthält, wobei die mindestens eine Steuerung auf der Grundlage dieser Erfahrungswerte die Erstellung und die Zusammenfügung der Teilfarbenbilder steuert. Es ist jedoch auch möglich, die Vorrichtung mit einer Eingabevorrichtung auszustatten, über die die zu berücksichtigenden Einflußgrößen verschiedener Drucksubstratdicken manuell aktivierbar sind. Eine weitere Alternative besteht darin, daß die Vorrichtung mit mindestens einem Speicher ausgestattet ist, der abgelegte Erfahrungswerte von Einflußgrößen verschiedener Drucksubstratdicken enthält, wobei die mindestens eine Steuerung mit Hilfe dieser Daten die Erstellung und Zusammenfügung der Teilfarbenbilder steuert.

Weiterhin kann die Vorrichtung eine Einrichtung zur Messung von Drucksubstratdicken aufweisen und die Berücksichtigung der letzteren durch die Einrichtung aktiviert werden. Es kann auch eine Druckmaschinensteuerung und ein Speicher mit Dateien von Druckseiten vorgesehen sein, wobei die Berücksichtigung der Einflußgrößen verschiedener Drucksubstratdicken aufgrund dieser Dateien erfolgt. In diesem Fall ist es zweckmäßig, wenn die Dateien der Druckseiten mit hinterlegten Daten verschiedener Drucksubstratsorten verknüpft werden.

Im wesentlichen verfolgt die Erfindung den Zweck, einer Korrektur einer vorgesehenen Registerregelung zu dienen. Letztere kann derart ausgebildet sein, daß sie auf der Erfassung von Registermarken beruht, welche von den einzelnen Druckwerken gedruckt werden. Dabei sieht die Erfindung vor, daß diese Korrektur erfolgt, bevor eine Druckseiten- und Drucksubstratänderung Einfluß auf die Registermarken haben kann. Für die Vorrichtung kann auch vorgesehen sein, daß die mindestens eine Steuerung derart ausgebildet ist, daß sie das Register mittels Registermarken, welche von den einzelnen Druckwerken gedruckt und einem Registersensor erfaßt werden, regelt und die Einflußgrößen der Drucksubstratdicken als Korrekturfaktoren berücksichtigt, wobei die Korrektur erfolgt, bevor eine Drucksubstrat- und Druckseitenänderung Einfluß auf das Register haben kann.

Die Erfindung kann jedoch auch zur Korrektur einer Registerregelung dienen, die auf der Erfassung der Positionen der teilfarbenbild- und substrattragenden Elemente beruht. Bezüglich der Vorrichtung ist dann vorgesehen, daß die mindestens eine Steuerung derart ausgebildet ist, daß sie das Register mittels einer Erfassung der Positionen der teilfarbenbild- und substrattragenden Elemente durch Positionserfassungselemente regelt und die Einflußgrößen der Drucksubstratdicken als Korrekturfaktoren berücksichtigt. Bei den Positionserfassungselementen kann es sich beispielsweise um Drehwinkelgeber handeln. Derartige Korrekturen erfolgen, bevor Änderungen Einfluß auf die Registermarken haben können.

Selbstverständlich kann vorgesehen sein, daß weitere Einflußgrößen, die Einfluß auf das Register infolge einer Änderung haben, bei der Registereinstellung berücksichtigt werden. Dabei kann es sich beispielsweise um Tonerprofile, Papiersorten, die Papiersteifigkeit oder sonstige Einflußgrößen handeln. Bezüglich der Vorrichtung muß dann mindestens eine Steuerung vorgesehen sein, die zur Berücksichtigung dieser weiteren Einflußgrößen ausgebildet ist.

Die Erfindung wird nachfolgend anhand der Zeichnung erläutert. Es zeigen
- **Fig. 1**: eine Erläuterung der der Erfindung zugrundeliegenden Erkenntnis und
- **Fig. 2**: ein Ausführungsbeispiel der Erfindung.

In Fig. 1 ist dargestellt, wie eine Änderung der Drucksubstratdicke 17 bei einem Wechsel der Druckseiten 5, 5' Einfluß auf das Register hat. Dargestellt ist eine Druckwerk 8 einer Mehrfarbendruckmaschine 1. Dabei weisen Mehrfarbendruckmaschinen 1 mehrere Druckwerke 8, 8', ... auf, die hier hinzugedacht werden müssen. Das Druckwerk 8 verfügt über eine Einrichtung 2 zur digitalen Erzeugung von Teilfarbenbildern 3 auf einem Bildzylinder 9. Das Teilfarbenbild 3 wird durch eine Übertragung 30 von dem Bildzylinder 9 auf einen Bildübertragungszylinder 10 gebracht. Durch eine weitere Übertragung 31 kommt das Teilfarbenbild 3 auf ein Drucksubstrat 16. Die Drucksubstrate 16 werden durch einen Drucksubstratträger 11 transportiert, wobei die Drucksubstrate 16 nacheinander alle Druckwerke 8, 8', ... passieren.

Bei vielen Mehrfarbendruckmaschinen 1 mit einer digitalen Erzeugung von Teilfarbenbildern 3, 3'... erfolgt der Antrieb über eine Antriebsrolle 23 des Drucksubstratträgers 11. Im dargestellten Ausführungsbeispiel treibt der Drucksubstratträger 11 wiederum die Bildübertragungszylinder 10, 10', ... und diese treiben die Bildzylinder 9, 9', ... . Selbstverständlich könnte auch der Drucksubstratträger 11 unmittelbar die Bildzylinder 9, 9', ... antreiben. Dies ist bei Maschinen der Fall, die über keine Bildübertragungszylinder 10, 10', ... verfügen. Dabei zeigen die Pfeile 22 die Drehrichtungen der Zylinder 9, 9', ...; 10, 10', ... sowie der Pfeil 29 die Transportrichtung der Drucksubstrate 5 und damit die Bewegungsrichtung des Drucksubstratträgers 11.

Da jedoch der Drucksubstratträger 11 mit den Drucksubstraten 16 über Friktion mit den Bildübertragungszylindern 10, 10', ... und diese mit den Bildzylindern 9, 9', ... in Verbindung stehen, da beispielsweise der Träger 11 den Bildübertragungszylinder 11 treibt, bildet sich an der Stelle der Übertragung 31 eine Kurvenlage 24, welche die Geschwindigkeit des Bildübertragungszylinders 10 beeinflußt. Wird beispielsweise die Papierdicke 17 in Richtung eines dickeren Papiers verändert, so vergrößert sich der wirksame Radius für den Antrieb des Bildübertragungszylinders 10, da in diesen die Papierdicke 17 einbezogen ist. Der wirksame Umfang des Bildübertragungszylinders 10 wird also größer und dadurch der Bildübertragungszylinder 10 relativ zu Antriebsrolle 23 langsamer. Dieses Problem ist jedoch unabhängig davon, ob der Antrieb an der Antriebsrolle 23 oder an einer anderen Stelle eingeleitet wird, da die Oberflächen der teilbild- und substrattragenden Elemente 9, 9', ...; 10, 10', ...; 11 auf jeden Fall aufeinander abrollen.

Anhand der **Fig. 1** wird im folgenden noch ein weiteres Problem erläutert: Während das Teilfarbenbild 3 der vorangegangenen Druckseite 5 vom Bildübertragungszylinder 10 auf ein Drucksubstrat 16 übertragen wird, ist es möglich, daß der Bildzylinder 9 von der Einrichtung 2 bereits mit dem Teilfarbenbild 3 einer neuen Druckseite 5' bebildert wird. Dies ist mit den Bezugszeichen 3 und 5' und den strichpunktierten Pfeilen dargestellt. In diesem Fall muß für die Erzielung einer Registerhaltigkeit der neuen Druckseite 5' die Drucksubstratdicke 17 der vorherigen Druckseite 5 bei der Bebilderung des Bildzylinders 9 einkalkuliert werden. Deshalb sieht eine Weiterbildung der Erfindung vor, daß die mindestens eine Steuerung 12, 12', ...; 15 derart ausgebildet ist, daß sie bei einer Registerkorrektur infolge einer Änderung der Drucksubstratdicke 17 den rückwirkenden Einfluß 4 der Drucksubstratdicke 17 der vorangegangenen, aber noch im Druckprozeß befindlichen Druckseite 5 auf das Register des neuen schon im Druckprozeß befindlichen Druckseite 5' berücksichtigt.

Die **Fig. 2** zeigt ein Ausführungsbeispiel der Erfindung, wobei eine Mehrfarbendruckmaschine 1 mit zwei Druckwerken 8, 8' dargestellt ist. Auch dies ist eine Vereinfachung, normalerweise sind vier oder mehr Druckwerke 8, 8', ... vorhanden. Diese müssen hinzugedacht werden.

Wie bereits beschrieben weist die Mehrfarbendruckmaschine 1 Einrichtungen 2, 2', ... zur digitalen Erzeugung von Teilfarbenbildern 3, 3', ...auf Bildzylindern 9, 9', ... auf. Jedes Druckwerk 8, 8', ... verfügt über einen Bildzylinder 9, 9', ... und einen Bildübertragungszylinder 10, 10', ... , wobei letztere die Teilfarbenbilder 3, 3', ... auf die Drucksubstrate 16 übertragen. Diese werden in Richtung des Pfeils 29 von einem Drucksubstratträger 11 durch die Druckmaschine 1 transportiert.

Damit die Teilfarbenbilder 3, 3', ... derart von den Einrichtungen 2, 2', ... erzeugt werden, daß sie registerhaltig auf die Drucksubstrate 16 übertragen werden, sind Steuerungen 12, 12', ... vorgesehen, welche die Einrichtungen 2, 2', ... derart steuern, daß Bildanfänge, Zeilen oder Bereiche der Teilfarbenbilder 3, 3', ... aufeinander abgestimmt sind. Die Steuerungen 12, 12', ... können je einem Druckwerk 8, 8', ... zugeordnet sein oder es ist möglich, daß deren Aufgabe eine Druckmaschinensteuerung 15 für die gesamte Mehrfarbendruckmaschine 1 übernimmt.

Derartige Steuerungen 12, 12', ...; 15 können so ausgestaltet sein, daß jedes Druckwerk 8, 8', ... eine Registermarke 7, 7', ... druckt und diese Registermarken 7, 7', ... von einem Registersensor 18 erfaßt werden. Die Auswertung der Lage der Registermarken 7, 7', ... ergibt dann die Zuordnung der Teilfarbenbilder 3, 3', ... und es kann bei Abweichungen eine derartige Korrektur vorgenommen werden, daß die Teilfarbenbilder 3, 3', ... registerhaltig auf die Drucksubstrate 16 übertragen werden.

Eine weitere Möglichkeit besteht darin, daß die Bildzylinder 9, 9', ... und gegebenenfalls auch die Bildübertragungszylinder 10, 10', ... mit Positionserfassungselementen 19, z. B. mit Drehwinkelgebern ausgestattet sind. Ein weiterer Drehwinkelgeber 19 ist an der Antriebsrolle 23 des Drucksubstratträgers 11 vorgesehen. Mittels dieser Positionserfassungselemente 19 lassen sich die Positionen der Zylinder 9, 9', ...; 10, 10', ... und des Drucksubstratträgers 11 einander zuordnen und es ist dadurch möglich, Positionsverschiebungen zu erfassen und durch die Steuerungen 12, 12', ...; 15 zu korrigieren, damit ein registergenauer Druck erzielt wird.

Zwar läßt sich sowohl über die Erfassung der Registermarken 7, 7', ... als auch über die Positionserfassung eine Änderung des Registers infolge einer Änderung der Drucksubstratdicken 17 durch einen Druckseitenwechsel erfassen und korrigieren, jedoch hat das den Nachteil, daß die Auswirkung der Änderung der Einflußgrößen 4, 4', ... verschiedener Drucksubstratdicken 17 bereits eingetreten sein muß, um sie erfassen und korrigieren zu können. Damit ist jedoch ein fortlaufender Weiterdruck zwischen einer vorausgegangenen Druckseite 5 und einer neuen Druckseite 5' mit einer anderen zugehörigen Drucksubstratdicke 17 nicht möglich.

Deshalb sieht die Erfindung vor, daß die mindestens eine Steuerung 12, 12', ...; 15 derart ausgebildet ist, daß sie mit Hilfe vorhandener Einflußgrößen 4, 4', ... von Drucksubstratdicken 17 deren Einfluß auf das Register unmittelbar mit einer Druckseitenänderung 5, 5' berücksichtigt.

Eine Möglichkeit der Berücksichtigung für Einflußgrößen 4, 4', ... verschiedener Drucksubstratdicken 17 besteht darin, daß an einer Eingabevorrichtung 14 Daten von Druckseiten 5, 5' eingegeben werden, die über eine Verbindung 26 von der Eingabevorrichtung 14 an die Steuerungen 12, 12', ... weitervermittelt werden, wobei die Steuerungen 12, 12', ...aufgrund dieser Daten der Druckseiten 5, 5', ... abgelegte Erfahrungswerte 6, 6', ... für verschiedene Drucksubstratdicken 17 aus Speichern 13, 13', ... abrufen und dadurch die Einflußgrößen 4, 4', ... derselben erhalten, welche durch die Steuerungen 12, 12', ... ohne Zeitverzögerung berücksichtigt werden. Auf diese Weise sind die Einrichtungen 2, 2', ... in der Lage, die digitale Erzeugung von Teilfarbenbildern 3, 3', ... ohne Unterbrechung registerhaltig vorzunehmen. Dabei können die abgelegten Daten 6, 6', ... als Erfahrungswerte für verschiedene Drucksubstratdicken 17 unmittelbar als Einflußgrößen 4, 4', ... oder zur Berechnung derselben für die einzelnen Druckwerke 8, 8', ... in den Speichern 13, 13', ... abgelegt sein.

Bezüglich der Bestimmung der Einflußgrößen 4, 4', ... ist es auch möglich, daß über die Eingabevorrichtung 14 und eine Verbindung 27 Druckseiten 5, 5', ... an die Druckmaschinensteuerung 15 gegeben werden und diese über eine abgespeicherte Datei eines Speichers 21 die zu berücksichtigenden Einflußgrößen 4, 4', ... - oder Daten zur Berechnung derselben - für verschiedene Drucksubstratdicken 17 abruft. Der besondere Vorteil dieser Ausführungsform besteht darin, daß nahezu alles im Wege der Datenverarbeitung erfolgt. Die Einflußgrößen 4, 4', ..., die die Druckmaschinensteuerung 15 aus der abgespeicherten Datei des Speichers 21 enthält, werden mit einer Verbindung 27' an die Steuerungen 12, 12', ... weitervermittelt.

Eine zweckmäßige Ausgestaltung sieht vor, daß eine Einrichtung 20 zur Messung von Drucksubstratdicken 17 vorgesehen ist, welche die Dicken 17 der der Mehrfarbendruckmaschine 1, beispielsweise durch ein Transportband 25 zugeführten Drucksubstrate 16 mißt, zumindest dann, wenn ein Druckseitenwechsel 5, 5' stattfindet. Aufgrund dieser Messung können die Einflußgrößen 4, 4', ... nach der gemessenen Drucksubstratdicke 17 abgerufen oder die abgelegten Daten 6, 6', ... entsprechend ausgewählt werden.

Bei der Darstellung der **Fig. 2** wird durch das Druckwerk 8 schon das Teilfarbenbild 3 der neuen Druckseite 5' gedruckt, während das Druckwerk 8' noch das Teilfarbenbild 3' der vorangegangenen Druckseite 5 druckt. Entsprechend kann jedoch ein Druckseitenwechsel 5, 5' zu einem anderen Zeitpunkt gerade innerhalb eines Druckwerks 8, 8', ... derart stattfinden, wie dies bereits zu **Fig. 1** beschrieben wurde. Dann muß die Drucksubstratdicke 17 der einen Druckseite 5 für die Bilderzeugung der anderen Druckseite 5' in Rechnung gestellt werden.

Damit die Steuerungen 12, 12', ...; 15 die Teilfarbenbilder 3, 3', ... den Drucksubstraten 16 zuordnen können, muß am Anfang des Drucksubstratträgers 11 noch ein Sensor 22 zur Erfassung der Lage von Drucksubstraten 16 angeordnet sein, der den Steuerungen 12, 12', ..., 15 übermittelt, in welcher Position ein Drucksubstrat 16 sich auf dem Drucksubstratträger 11 befindet.

Die Aufzählung im Ausführungsbeispiel der Fig. 2 ist nicht abschließend und es müssen nicht alle dargestellten Alternativen in der Maschine vorgesehen sein. Beispielsweise ist es auch möglich, nur eine Eingabevorrichtung 14 mit einer Verbindung 26 zu den Steuerungen 12, 12', ... vorzusehen, die die abgelegten Erfahrungswerte 6, 6', ... für verschiedene Drucksubstratdicken 17 abrufen. Alternativ kann vorgesehen sein, daß die Einflußgrößen 4, 4', ... bei einem Drucksubstratwechsel unmittelbar an der Eingabevorrichtung 14 eingegeben werden oder daß die Einflußgrößen 4, 4', ... aus einem Speicher 21 durch die Druckmaschinensteuerung 15 entnommen werden. Dies kann automatisch oder über eine Eingabe an der Eingabevorrichtung 14 aktiviert werden. Eine weitere Möglichkeit, die ebenfalls separat möglich ist, ist die Messung von Drucksubstratdicken 17 mittels der beschriebenen Einrichtung 20, um abgelegte Einflußgrößen 4,4', ... oder Daten 6, 6', ... zur Berechnung letzterer abzurufen.

Am zweckmäßigsten werden jedoch bei einer Maschine alle Möglichkeiten in der dargestellten Weise vorgesehen, um je nach vorhandenen Daten oder ausschlaggebenden Einflußgrößen im Betrieb der Maschine die eine oder andere Alternative auswählen zu können. Die Ausgestaltungen sind jedoch nur beispielhaft, andere Arten der Zuordnung von Einflußgrößen und Verarbeitung derselben sind denkbar.

### Bezugszeichenliste

- 1: Mehrfarbendruckmaschine
- 2, 2', ...: Einrichtungen zur digitalen Erzeugung von Teilfarbenbildern
- 3,3', ...: Teilfarbenbilder
- 4, 4', ...: Einflußgrößen verschiedener Drucksubstratdicken
- 5, 5', ...: Druckseiten
- 5: vorangegangene Druckseite
- 5': nachfolgende Druckseite
- 6, 6', ...: abgelegte Daten für verschiedene Drucksubstratsorten oder -dicken
- 7, 7', ...: Registermarken
- 8, 8', ...: Druckwerke
- 9, 9', ...: Bildzylinder
- 10, 10', ...: Bildübertragungszylinder
- 11: Drucksubstratträger
- 12, 12', ...: Steuerung für die Erzielung registerhaltiger Drucke (z. B. den Druckwerken zugeordnet)
- 13, 13', ...: Speicher
- 14: Eingabevorrichtung
- 15: Druckmaschinensteuerung
- 16: Drucksubstrate
- 17: Drucksubstratdicke, z. B. Papierdicke
- 18: Registersensor
- 19: Positionserfassungselement, z. B. Drehwinkelgeber
- 20: Einrichtung zur Messung von Drucksubstratdicken
- 21: Speicher mit Dateien von Druckseiten
- 22: Sensor zur Erfassung von Drucksubstraten
- 23: Antriebsrolle des Trägers für Drucksubstrate
- 24: Kurvenlage
- 25: Transportband zur Zuführung von Drucksubstraten zur Mehrfarbendruckmaschine
- 26: Verbindung Eingabeeinrichtung - Steuerungen
- 27: Verbindung Eingabeeinrichtung - Druckmaschinensteuerung
- 27': Verbindung Druckmaschinensteuerung - Steuerungen (den Druckwerken zugeordnet)
- 28: Verbindung Einrichtung 20 - Steuerungen (den Druckwerken zugeordnet)
- 28': Verbindung Einrichtung 20 - Druckmaschinensteuerung
- 29: Pfeil: Transportrichtung
- 30: Übertragung eines Teilfarbenbildes vom Bildzylinder auf den Bildübertragungszylinder
- 31: Übertragung eines Teilfarbenbildes vom Bildübertragungszylinder auf ein Drucksubstrat
- 32: Pfeile: Drehrichtungen

## Patentansprüche

1. Verfahren zur Einstellung des Registers bei einer Mehrfarbendruckmaschine (1) mit mehreren Einrichtungen (2, 2', ...) zur digitalen Erzeugung von Teilfarbenbildern (3, 3', ...), wobei bei Zuführung von Drucksubstraten (16) einer anderen Sorte zur Korrektur der Registereinstellung die Erstellung und Zusammenfügung der Teilfarbenbilder (3, 3', ...) gesteuert wird, indem bei einer Änderung der Drucksubstratdicke (17) infolge eines Drucksubstratwechsels der Einfluss der Drucksubstratdicke (17) auf das Register mittels vorhandener Einflussgrößen (4, 4', ...) verschiedener Drucksubstratdicken unmittelbar eine Korrektur der Registerregelung im Hinblick auf diese Änderung der Drucksubstratdicke (17) erfolgt,
**dadurch gekennzeichnet,**
**dass** bei der genannten Registerkorrektur infolge einer Änderung der Drucksubstratdicke (17) der rückwirkende Einfluss (4) der Drucksubstratdicke (17) der vorangegangenen, aber noch im Druckprozess befindlichen Druckseite (5) auf das Register der neuen, schon im Druckprozess befindlichen Druckseite (5') berücksichtigt wird und dass es zur Korrektur einer Registerregelung dient, die auf der Erfassung von Registermarken (7, 7', ...) beruht, welche von den einzelnen Druckwerken (8, 8', ...) gedruckt werden, wobei diese Korrektur erfolgt, bevor eine Druckseiten- und Drucksubstratänderung Einfluss auf die Registermarken (7, 7', ...) haben kann, indem die Registermarken (7, 7', ...) auf einen Drucksubstratträger aufgebracht werden.

2. Verfahren nach Anspruch 1,
**dadurch gekennzeichnet,**
**dass** die Dicken (17) einer neuen Sorte von Drucksubstraten (16) gemessen werden, bevor diese dem Druckprozess zugeführt werden.

3. Verfahren nach einem der Ansprüche 1 oder 2,
**dadurch gekennzeichnet,**
**dass** die Einflussgrößen (4, 4', ...) verschiedener Drucksubstratdicken (17) durch Hinterlegung der Daten (6, 6', ...) verschiedener Drucksubstratsorten vorhanden sind.

## Claims

1. Method for adjusting the register in a multi-color printing machine (1) comprising several devices (2, 2', ...) for the digital generation of color separation images (3, 3',...), wherein, when printing substrates (16) of a different type are fed, the production and assembly of the color separation images (3, 3', ...) is controlled for the correction of the register setting, in that, when a change of the printing substrate thickness (17) occurs as a result of a printing substrate change, the printing substrate thickness (17) has direct influence on the register by means of existing influence values (4, 4', ...) of different printing substrate thicknesses, which results in a correction of the register control with respect to said change of the printing substrate thickness (17),
**characterized in that**,
for said register correction as a result of a change of the printing substrate thickness (17), the retroactive influence (4) of the printing substrate thickness (17) of previous printing page (5), which, however, is still being printed, on the register of the new printing page (5'), which is already being printed, is taken into consideration, and that the method is used for the correction of a register control based on the detection of register marks (7, 7', ...), which are printed by the individual printing units (8, 8', ...), said correction taking place before a printing page change and a printing substrate change can influence the register marks (7, 7', ...) **in that** the register marks (7, 7', ...) are applied to a printing substrate support.

2. Method in accordance with Claim 1,
**characterized in that**
the thicknesses (17) of a new type of printing substrates (16) are measured before said substrates are fed to the printing process.

3. Method in accordance with one of the Claims 1 or 2,
**characterized in that**
the influence values (4, 4', ...) of various printing substrate thicknesses (17) are available by storing the data (6, 6', ...) of various types of printing substrates.

## Revendications

1. Procédé de réglage du registre d'une imprimante multicolore (1) avec plusieurs dispositifs (2, 2', ...) de génération numérique d'images de couleur partielles (3, 3', ...), la création et l'assemblage des images de couleur partielles (3, 3', ...) étant commandés, lors de l'alimentation de la machine en substrats (16) d'impression d'un autre type, par la correction immédiate du réglage du registre, en cas de changement de l'épaisseur (17) du substrat suite à un changement de substrat sous l'influence de l'épaisseur (17) du substrat sur le registre en fonction des grandeurs d'influence (4, 4', ...) disponibles des différentes épaisseurs de substrat en vue de cette modification de l'épaisseur (17) du substrat d'impression,
**caractérisé en ce que**
l'influence (4) rétroactive de l'épaisseur (17) du substrat d'impression de la feuille (5) précédente mais toujours en cours d'impression sur le registre de la nouvelle feuille (5') déjà en cours d'impression est prise en compte lors de la correction de registre suite à la modification de l'épaisseur (17) du substrat d'impression et qu'il est utilisé pour corriger un réglage de registre fondé sur l'enregistrement de repères (7, 7', ...) de registre imprimés par les différents dispositifs d'impression (8, 8', ...), cette correction s'effectuant avant qu'une modification des feuilles et/ou du substrat d'impression ne puisse avoir une influence sur les repères (7, 7', ...) de registre en appliquant ces repères (7, 7', ...) de registre sur un support de substrat d'impression.

2. Procédé selon la revendication 1, **caractérisé en ce que** les épaisseurs (17) d'un nouveau type de substrat (16) d'impression sont mesurées avant d'amener ces substrats au processus d'impression.

3. Procédé selon l'une des revendications 1 ou 2, **caractérisé en ce que** les grandeurs d'influence (4, 4', ...) pour les différentes épaisseurs (17) de substrat d'impression sont disponibles par la mémorisation de données (6, 6', ...) de différents types de substrat d'impression.
